# EUROPÄISCHE PATENTSCHRIFT

(11) **EP 0 558 506 B1**
(45) Veröffentlichungstag und Bekanntmachung des Hinweises auf die Patenterteilung: **13.07.1994**
(21) Anmeldenummer: 91918112.3
(22) Anmeldetag: 18.10.1991
(51) Int. Cl.: F28F 9/04

(54) **WÄRMETAUSCHER**
HEAT EXCHANGER
ECHANGEUR DE CHALEUR

(30) Priorität: 01.12.1990 DE 9016381 U
(43) Veröffentlichungstag der Anmeldung: 08.09.1993
(73) Patentinhaber: Behr GmbH & Co., D-70469 Stuttgart (DE)
(72) Erfinder: BAYER, Jürgen, D-7300 Esslingen 1 (DE); ENGELHARDT, Dieter, D-7000 Stuttgart 50 (DE); HALDER, Prasanta, D-7257 Ditzingen (DE)
(74) Vertreter: Riedel, Peter, Dipl.-Ing.
(86) Internationale Anmeldenummer: EP9101980
(87) Internationale Veröffentlichungsnummer: WO9209860

(56) Entgegenhaltungen:
- FR-A- 2 512 191
- GB-A- 2 180 634

## Beschreibung

Die Erfindung bezieht sich auf einen Wärmetauscher, der einen Wärmetauscherblock umfaßt, mit mindestens einem Wärmetauscherrohr der im Oberbegriff des Anspruchs 1 angegebenen Gattung.

Aus der DE-A-36 19 265 ist ein Wärmetauscher bekannt, bei dem die Wärmetauscherrohre endseitig in einem Kunststoffboden flüssigkeits- oder gasdicht gehalten sind. Die Rohranschlüsse weisen Anschlußstutzen mit darin befindlicher Ringnut auf, in die die Enden der Wärmetauscherrohre eingepreßt werden. Zur leichten Zentrierung des Rohres ist ein durch die Ringnut gebildeter Innenring verlängert ausgeführt und mit einer Anschrägung versehen.

Die Fertigungssicherheit dieser bekannten Wärmetauscher hängt jedoch teilweise von den verwendeten Materialien, insbesondere des Metalls der Wärmetauscherrohre und von der Querschnittsform der Rohre ab. Bei Rohren mit ovalem Querschnitt kann es u.U. zu Ausknickungen des Rohres kommen.

Es ist daher die Aufgabe der vorliegenden Erfindung, einen Wärmetauscher der im Oberbegriff des Anspruchs 1 genannten Gattung derart weiterzubilden, daß unabhängig vom verwendeten Rohrmaterial und der Querschnittsform des Rohres Stauchungen oder Ausknickungen vermieden werden.

Diese Aufgabe wird bei einem Wärmetauscher der genannten Art durch die kennzeichnenden Merkmale des Anspruchs 1 gelöst. Vorteilhafte Ausgestaltungen des Erfindungsgegenstandes bestehen darin, daß die Erweiterung am Ende des Außenringes bogenförmig ausgestaltet ist und/oder der Innenring an dem offenen Ende der Ringnut eine Rundung besitzt, so daß dadurch die Ringnut in diesem Bereich erweitert wird. Dies hat den Vorteil, daß die Einpreßkraft beim Einpressen des Rohrendes kontinuierlich bis zu dem Punkt ansteigt, an dem die Wandungen der Ringnut parallelen Verlauf besitzen.

Insbesondere bei Rohrquerschnitten, die nicht kreisförmig sind, kann es vorkommen, daß die Trennebene des Rohrendes bezogen auf die Längsachse des Rohres nicht exakt orthogonal ist, sondern über den Umfang eine Abweichung von einigen zehntel Millimetern aufweist. Dies kann zur Folge haben, daß das Rohrende nicht über seinen gesamten Querschnittsumfang gleichzeitig auf den Anschlußstutzen trifft, so daß die Kraft beim Einpressen zunächst nur an diesen Anlagestellen wirkt. Um hierbei trotzdem eine exakte Führung zu erreichen, ist es vorteilhaft, daß zwischen der bogenförmigen Erweiterung und dem Hauptabschnitt der Ringnut ein Wandungsbereich mit mindestens annähernd zylindrischer Form angeordnet ist. Zwischen dem Hauptabschnitt der Ringnut und dem zylindrischen Wandungsbereich ist zweckmäßigerweise ein Übergangsabschnitt vorgesehen. Bei einer solchen Ausführung handelt es sich um eine gestufte Verengung des Ringspaltes. Dadurch wird erreicht, daß die Pressung zunächst am Außenring und anschließend am Innenring des Kunststoffbodens aufgebaut wird, wodurch Klemmwirkung vermieden und ein linearer Kraft/Weg-Verlauf sowie Reduzierung der Einpreßkraft erreicht wird.

Die axiale Länge des zylindrischen Abschnitts beträgt vorzugsweise 0,5 mm bis 1 mm.

Um Fertigungstoleranzen, sowohl des Rohrbodens als auch des Wärmetauscherblocks und möglicherweise Achsenversatz von Rohrenden und Anschlußstutzen auszugleichen wird vorgeschlagen, daß der Endpunkt der Erweiterung und der Endpunkt der Rundung bezogen auf die Längsachse des Rohranschlusses einen radialen Abstand aufweisen, der das 2-fache bis 3-fache der Rohrwanddicke des Wärmetauscherrohres beträgt. In einer Orthogonalen zur Längsachse des Anschlußstutzens durch den Endpunkt der Rundung soll der radiale Abstand zwischen Erweiterung und Rundung etwa das 1,3-fache bis 1,7-fache der Rohrwanddicke betragen.

Ausführungsbeispiele der Erfindung sind nachstehend anhand der Zeichnung näher erläutert:

In der Zeichnung zeigt:
- **Fig. 1**: einen vertikalen Schnitt durch einen oberen Abschnitt des Wärmetauschers;
- **Fig. 2**: eine vergrößerte Darstellung der Einzelheit X in Fig. 1 vor dem Einpressen des Rohrendes;
- **Fig. 3**: eine vergrößerte Darstellung des Ausschnitts Y in Fig. 2;
- und:
- **Fig. 4**: eine Ausführungsvariante zu Fig. 2.

In **Fig. 1** ist ein Abschnitt eines Wärmetauschers 1 dargestellt, der einen aus Kunststoff bestehenden Wasserkasten 2, einen ebenfalls aus Kunststoff bestehenden Rohrboden 3 und einen Wärmetauscherblock 10 besitzt. Wasserkasten 2 und Rohrboden 3 sind an ihren Randbereichen 4 und 5 miteinander verschweißt. Der Rohrboden 3 weist Rohranschlüsse 6 mit Öffnungen 7 auf, wobei die Rohranschlüsse 6 jeweils einen hülsenförmigen Anschlußstutzen 8 mit einer sich koaxial zur Öffnung 7 erstreckenden und zum Wärmetauscherblock 10 hin offenen Ringnut 9 umfassen. Der Wärmetauscherblock 10 ist aus metallischen Wärmetauscherrohren 11 und quer dazu angeordneten - ebenfalls aus Metall bestehenden - Rippen 12 aufgebaut. In die Wärmetauscherrohre 11 sind Turbulenz einlagen 13 eingeschoben. Die Enden 11* der Wärmetauscherrohre 11 sind in die Ringnuten 9 der Anschlußstutzen 8 eingepreßt.

**Fig. 2** zeigt eine vergrößerte Darstellung der Einzelheit X in Fig. 1, allerdings in dem Zustand vor dem Einpressen des Rohrendes 11* in die Ringnut 9 des Anschlußstutzens 8. Es ist ersichtlich, daß der Anschlußstutzen 8 - bezogen auf die Ringnut 9 und damit auch das Rohrende 11* - einen Innenring 14 und einen Außenring 15 umfaßt. Der dem Wärmetauscherblock benachbarte Abschnitt 15* des Außenringes 15 ist länger ausgeführt als der entsprechende Abschnitt 14* des Innenringes 14, und an der radialen Innenwandung ist dieser Abschnitt 15* zum Ende hin mit einer bogenförmigen Erweiterung 16 versehen. Der Innenring 14 besitzt an dem offenen Ende der Ringnut 9 eine Rundung 17, so daß dadurch auch die Ringnut 9 in diesem Bereich erweitert ist.

In **Fig. 3** ist der Ausschnitt Y in Fig. 2 nochmals vergrößert gezeigt. Für gleiche Teile stimmen die Bezugszeichen mit denjenigen der Fig. 2 überein. Das äußere Ende der bogenförmigen Erweiterung 16 ist mit dem Punkt x bezeichnet und am Punkt z geht der Bogen in einen geraden Verlauf der Ringnut 9 über. Das äußere Ende der Rundung 17 ist mit dem Punkt b bezeichnet, wobei dieser Bogen am Punkt a in den geraden Verlauf der Ringnut 9 übergeht. In einer orthogonal zur Längserstreckung des Rohrstutzens 8 verlaufenden Ebene liegt dem Punkt b an der Rundung 17 der Punkt y an der Rundung 16 gegenüber. Der radiale Abstand - bezogen auf die Mittelachse 18 des Anschlußstutzens 8 zwischen den Punkten b und x - ist mit s1 und der radiale Abstand zwischen den Punkten b und y mit s2 bezeichnet. Aufgrund der geringeren axialen Länge des Innenringes 14 gegenüber dem Außenring 15 ergibt sich beim Einpressen der Rohre, daß sich zunächst das Rohrende 11* an der Innenkontur der Erweiterung 16 anlegt und die Zentrierung der Rohrenden 11* im Bereich zwischen den Punkten x und y erfolgt. Der Abstand s1 minus s2 ist so bemessen, daß die Fertigungstoleranz der Teile und die Toleranz des Achsenversatzes von Wärmetauscherrohr 11 und Ringnut 9, sich nicht nachteilig auswirkt. Durch die beiden Rundungen 16 und 17 ist gewährleistet, daß die Einpreßkraft beim Einpressen der Rohrenden 11* bis zum Punkt z kontinuierlich ansteigt. In Fig. 3 ist mit dem Abstand sO die Rohrwanddicke bezeichnet.

In **Fig. 4** ist eine Ausführungsvariante zu Fig. 2 gezeigt, wobei für gleiche Teile die Bezugszeichen mit denjenigen der Fig. 2 übereinstimmen. Diese Darstellung zeigt, daß sich an die bogenförmige Erweiterung 16 am Abschnitt 15* zunächst ein Wandungsbereich 19 mit zylindrischem - oder zumindest annähernd zylindrischem - Verlauf anschließt. Dieser zylindrische Bereich 19 besitzt eine axiale Länge 1 von ca. 0,5 bis 1 mm, wobei für die Festlegung dieses Maßes auch der jeweilige Durchmesser bzw. Querschnitt des Rohres 11 zu berücksichtigen ist. Zwischen dem Hauptabschnitt der Ringnut 9 und dem zylindrischen Bereich 19 ist ein Übergangsabschnitt 20 vorgesehen. Die Ausgestaltung gemäß Fig. 4 ist insbesondere für Rohre mit elliptischer Form von Vorteil, da derartige Rohre beim Beginn des Einpressens zur Ausknickung oder Stauchung neigen. Durch den Bereich 19 ergibt sich eine bestimmte Führungslänge ohne Kraftanstieg, so daß sichergestellt ist, daß das Rohrende 11* über den gesamten Umfang seines vorderen Rohrendes an der Wandung des Abschnittes 15* anliegt, bevor nennenswerte Preßkräfte auftreten.

## Patentansprüche

1. Wärmetauscher (1), der einen Wärmetauscherblock (10) umfaßt, mit mindestens einem Wärmetauscherrohr (11), das endseitig in einem aus Kunststoff bestehenden Rohrboden (3) flüssigkeits- oder gasdicht gehalten ist, wobei der Rohrboden (3) je Rohranschluß (6) eine Öffnung (7) zum Durchtritt des Wärmetauscherfluids vom Rohr (11) in einen Anschlußkasten (2) bzw. in umgekehrter Richtung und der Rohrboden (3) im Bereich der Öffnungen (7) je einen hülsenförmigen Anschlußstutzen (8) aufweist, in dem eine sich koaxial zur Öffnung (7) erstreckende und zum Wärmetauscherrohr (11) hin offene Ringnut (9) angeordnet ist, durch die ein Innnenring (14) und ein Außenring (15) gebildet ist und in die das Ende (11*) des Wärmetauscherrohres (11) eingepreßt ist, **dadurch gekennzeichnet,** daß der Außenring (15) einen Abschnitt (15*) aufweist, der zum benachbarten Wärmetauscherblock (10) hin länger ausgeführt ist als ein entsprechender Abschnitt (14*) des Innenringes (14) und wobei der Außenring (15) an seinem Abschnitt (15*) mit einer Erweiterung (16) versehen ist.

2. Wärmetauscher nach Anspruch 1, **dadurch gekennzeichnet,** daß die Erweiterung (16) bogenförmig ist.

3. Wärmetauscher nach Anspruch 1 oder 2, **dadurch gekennzeichnet,** daß der Innenring (14) an dem offenen Ende der Ringnut (9) eine Rundung (17) besitzt, so daß dadurch die Ringnut in diesem Bereich erweitert wird.

4. Wärmetauscher nach Anspruch 2, **dadurch gekennzeichnet,** daß zwischen der bogenförmigen Erweiterung (16) und dem Hauptabschnitt der Ringnut (9) ein Wandungsbereich (19) mit mindestens annähernd zylindrischer Form angeordnet ist.

5. Wärmetauscher nach Anspruch 4, **dadurch gekennzeichnet,** daß zwischen dem Wandungsbereich (19) und dem Hauptabschnitt der Ringnut (9) ein Ubergangsabschnitt (20) vorgesehen ist.

6. Wärmetauscher nach Anspruch 2 und 3, **dadurch gekennzeichnet,** daß der Endpunkt (x) der Erweiterung (16) und der Endpunkt (b) der Rundung (17) bezogen auf die Längsachse (18) des Rohranschlusses (6) einen radialen Abstand (s1) aufweisen, der das 2-fache bis 3-fache der Rohrwanddicke (s0) des Wärmetauscherrohres (11) beträgt.

7. Wärmetauscher nach Anspruch 6, **dadurch gekennzeichnet,** daß in einer Orthogonalen zur Längsachse (18) des Anschlußstutzens (6) durch den Endpunkt (b) der Rundung (17) der radiale Abstand (s2) zwischen Erweiterung (16) und Rundung (17) mindestens das 1,3-fache der Rohrwanddicke (s0) beträgt.

8. Wärmetauscher nach Anspruch 4, **dadurch gekennzeichnet,** daß die axiale Länge (1) des Abschnitts (19) 0,5 mm bis 1 mm beträgt.

## Claims

1. Heat exchanger (1) which comprises a heat exchanger core (10) having at least one heat exchanger tube (11) which is held in a liquid- or gastight manner at its end in a tube plate (3) which is made of plastics material, the tube plate (3) comprising for each tube connection (6) an aperture (7) for the passage of the heat-exchanging fluid from the tube (11) into a connection chamber (2) and in the opposite direction and the tube plate (3) comprising in the vicinity of each aperture (7) a sleeve-like connection piece (8) in each case in which is disposed an annular groove (9) which extends coaxially to the aperture (7), which is open towards the heat exchanger tube (11), by means of which an inner ring (14) and an outer ring (15) are formed, and into which the end (11*) of the heat exchanger tube (11) is pressed,
characterised in that the outer ring (15) comprises a portion (15*) which is longer towards the adjacent heat exchanger block (10) than a corresponding portion (14*) of the inner ring (14), the outer ring (15) being provided with a widened mouth (16) on its portion (15*).

2. Heat exchanger according to Claim 1,
characterised in that the widened part (16) is arcuate.

3. Heat exchanger according to Claim 1 or 2,
characterised in that at the open end of the annular groove (9) the inner ring (14) has a rounded portion (17) such that the annular groove is thereby widened in this region.

4. Heat exchanger according to Claim 2,
characterised in that a wall region (19) which is at least approximately cylindrical is disposed between the arcuate widened part (16) and the main portion of the annular groove (9).

5. Heat exchanger according to Claim 4,
characterised in that a transitional portion (20) is provided between the wall region (19) and the main portion of the annular groove (9).

6. Heat exchanger according to Claims 2 and 3,
characterised in that the end point (x) of the widened part (16) and the end point (b) of the rounded portion (17) are at a radial spacing (s1) relative to the longitudinal axis (18) of the tube connection (6) which is 2 to 3 times the tube wall thickness (s0) of the heat exchanger tube (11).

7. Heat exchanger according to Claim 6,
characterised in that the radial spacing (s2) between the widened part (16) and the rounded portion (17) is at least 1.3 times the tube wall thickness (s0) in an orthogonal direction relative to the longitudinal axis (18) of the connection piece (6) through the end point (b) of the rounded portion (17).

8. Heat exchanger according to Claim 4,
characterised in that the axial length (1) of the portion (19) is 0.5 mm to 1 mm.

## Revendications

1. Echangeur de chaleur (1), qui comporte un bloc d'échangeur de chaleur (10), pourvu d'au moins un tube d'échange de chaleur (11), qui est maintenu à une extrémité, de façon étanche au liquide ou au gaz, dans un fond à tubes (3) constitué d'une matière plastique, ce fond à tubes (3) comportant, pour chaque partie de raccordement de tube (6), une ouverture (7) permettant le passage du fluide d'échange de chaleur du tube (11) vers un collecteur de raccordement (2), ou bien dans le sens inverse, et ce fond à tubes (3) comportant, dans la zone de chaque ouverture (7), une tubulure de raccordement (8) en forme de fourreau dans laquelle est disposée une rainure annulaire (9), s'étendant coaxialement à l'ouverture (7), ouverte en direction du tube d'échange de chaleur (11) au moyen de laquelle sont créés un anneau intérieur (14) et un anneau extérieur (15), l'extrémité (11*) du tube d'échange de chaleur (11) étant refoulée par compression interne dans ladite rainure annulaire, échangeur de chaleur caractérisé en ce que l'anneau extérieur (15) comporte une partie (15*) qui est réalisée, en direction du bloc d'échange de chaleur adjacent (10), plus longue qu'une partie correspondante (14*) de l'anneau intérieur (14), et l'anneau extérieur (15) est pourvu d'un élargissement (16) dans sa partie (15*).

2. Echangeur de chaleur selon la revendication 1, caractérisé en ce que l'élargissement (16) est profilé en forme d'arc.

3. Echangeur de chaleur selon une des revendications 1 ou 2, caractérisé en ce que l'anneau intérieur (14) comporte, à l'extrémité ouverte de la rainure annulaire (9), un arrondi (17) de telle sorte qu'ainsi la rainure annulaire soit élargie dans cette zone.

4. Echangeur de chaleur selon la revendication 2, caractérisé en ce qu'il est prévu entre l'élargissement (16) en forme d'arc et la partie principale de la rainure annulaire (9) une zone de paroi (19) ayant une forme au moins approximativement cylindrique.

5. Echangeur de chaleur selon la revendication 4, caractérisé en ce qu'il est prévu une partie de transition (20) entre la zone de paroi (19) et la partie principale de la rainure annulaire (9).

6. Echangeur de chaleur selon une des revendications 2 et 3, caractérisé en ce que le point final (x) de l'élargissement (16) et le point final (b) de l'arrondi (17) comportent par rapport à l'axe longitudinal (18) de la partie de raccordement de tube (6), un espacement radial (s1) compris entre 2 fois et 3 fois l'épaisseur de paroi (s0) du tube d'échangeur de chaleur (11).

7. Echangeur de chaleur selon la revendication 6, caractérisé en ce que, sur une perpendiculaire à l'axe longitudinal (18) de la tubulure de raccordement (6) passant par le point final (b) de l'arrondi (17), l'espacement radial (s2) entre l'élargissement (16) et l'arrondi (17) s'élève à au moins 1,3 fois l'épaisseur de paroi de tube (s0).

8. Echangeur de chaleur selon la revendication 4, caractérisé en ce que la longueur axiale (1) de la partie (19) est comprise entre 0,5 mm et 1 mm.
